# EUROPÄISCHE PATENTSCHRIFT

(11) **EP 1 902 969 B1**
(45) Veröffentlichungstag und Bekanntmachung des Hinweises auf die Patenterteilung: **17.12.2008**
(21) Anmeldenummer: 07015055.2
(22) Anmeldetag: 01.08.2007
(51) Int. Cl.: B65D 25/10, B65D 81/05, B65D 85/20

(54) **Trägereinsatz für Versandverpackungen**
Support insert for shipping packages
Insert de support pour emballages d'expédition

(30) Priorität: 25.09.2006 DE 102006046077
(43) Veröffentlichungstag der Anmeldung: 26.03.2008
(73) Patentinhaber: Dimer, Christoph, D-14513 Teltow (DE)
(72) Erfinder: Dimer, Christoph, D-14513 Teltow (DE)
(74) Vertreter: Hofmann, Klaus

(56) Entgegenhaltungen:
- DE-A1- 3 128 345
- DE-A1- 10 310 197
- DE-B- 1 153 677
- DE-U1- 8 502 999
- DE-U1- 8 625 850
- DE-U1- 20 115 878
- US-A- 4 241 810
- US-A- 4 305 508
- US-A- 6 098 803

## Beschreibung

Die Erfindung betrifft Trägereinsätze für Versandverpackungen, insbesondere zur stoß- und oberflächengeschützten Aufnahme von Verpackungsgut, wie beispielsweise Fahrzeugteile, elektrische oder elektronische Geräte und Bauelemente.

Um zu versendende Geräte und Bauteile sicher in Paletten, Kisten oder anderen Transportbehältern zu transportieren, sind Verpackungseinlagen aus unterschiedlichen Formen und Materialien bekannt. Dabei ist es wichtig, dass die Verpackung und die enthaltenen Trägereinsätze so leicht wie möglich sein sollten. Weiterhin ist es wichtig, dass die Verpackungsbehälter solche Trägereinsätze besitzen, die trotz ihres geringen Gewichtes eine möglichst hohe Stabilität aufweisen, um einen sicheren und stabilen Transport der enthaltenen Bauteile zu gewährleisten.

Bekannt sind Zahnleisten aus flächigen Materialien wie Holz, Wellpappen und Hohlkammerplatten oder Schaumstoff-und Kunststoffzahnleisten, die in die Transportbehälter eingelegt oder befestigt werden. Die Zahnleisten besitzen meist Aussparungen, die die zu versendenden Bauteile aufnehmen können.

Der Nachteil der Zahnleisten aus Materialien wie Wellpappe, Hohlkammerplatten oder Holz sind deren harte Stirnseiten, die sowohl Oberflächenbeschädigungen der aufzunehmenden Teile als auch Beschädigungen durch Stöße oder Vibration nicht verhindern können. Schaum- und Kunststoffzahnleisten sind dagegen vergleichsweise materialintensiv und teuer.

Bekannt sind beispielsweise auch Versandeinsätze, die aus vollflächigen Materialien hergestellt sind, und in die die Negativformen der zu transportierenden Teile ausgespart oder eingeformt werden.

In DE 36 26 765 C2 ist eine solche Lösung zur Verpackung von Kleinteilen beschrieben. Der Verpackungskörper ist mehrschichtig aufgebaut. Er besitzt eine nicht deformierbare Basisplatte und eine elastische, mit der Basisplatte fest verbundene, thermoplastisch verformbare Trägerschicht. Die Basisplatte kann beispielsweise vollflächig ausgelegte Wellpappe sein. Zur Verpackung wird die Trägerschicht auf eine Temperatur zwischen 70 - 180°C erwärmt und das Kleinteil in die erwärmte Trägerschicht so weit eingedrückt, dass das Kleinteil sicher gehalten wird.

DE 40 22 790 A1 beschreibt beispielsweise eine Verpackungslösung für Kleinmotoren, bei der Boden- und Dachwandelemente aus steifen, selbsttragenden geschäumten Kunststoff bestehen. Diese Kunststoffelemente enthalten Vertiefungen zur Aufnahme der Motoren.

In DE 41 15 773 A1 besitzt eine Verpackung eine Halteplatte aus Pappe, auf der Polsterteile aus Schaumstoffmaterial lösbar angeordnet sind. Die Polsterteile besitzen zueinander gekehrte Aussparungen zur formschlüssigen Aufnahme der zu transportierenden Geräte. Bei größeren Geräten müssen die Polsterteile entsprechend voluminös ausgestaltet sein, um das gesamte Gewicht auf die Halteplatte abzuleiten.

US 53 39 958 A beschreibt einen Trägereinsatz, bei dem ein durchgängiges Flächenelement 3-fach so geknickt ist, dass es einen auf der Spitze stehenden, geschlossenen Dreieckskörper bildet, welcher nicht auf dem Boden der Versandverpackung aufsteht und damit auch die aufzunehmenden Lasten nicht auf die Versandverpackung ableiten kann. Der Trägereinsatz ist seitlich mittels einer Klappe aufgehangen. Der gesamte Trägereinsatz ist für schwere Teile ungeeignet, da er nicht zur Lastaufnahme vorgesehen ist, sondern lediglich bei einer Lagerung oder einem Transport eine einfache Berührung der zu transportierenden Teile verhindern und die Einhaltung der Abstände gewährleisten soll.

In DE 103 10 197 A1 wird eine Vorrichtung zur Aufnahme von Gegenständen beschrieben, die eine Stützleiste mit in Querrichtung durchgehend verlaufenden Ausnehmungen besitzt. In diese Ausnehmungen ist ein flexibles Band aus Leder, Kunststoff-Folie oder Mikrofaservlies eingehängt, welches den Boden der Ausnehmungen nicht berührt. Eine Dämpfung wird somit durch die schwebenden Bänder erreicht. Zur Halterung der flexiblen Bänder besitzt die Stützleiste Raststellen, in die Stifte oder Hülsen eingeschoben werden und wodurch die Bänder eingeklemmt werden. Die Stützleiste ist über ihre gesamte Breite ein Vollmaterial aus Holz oder Kunststoff.

In der DE 11 53 677 B wird ein zerlegbares Lattengestell beschrieben. Die Wände des Gestells sind hochkant gestellte Holzlatten B. Die zu transportierenden Teile liegen auf den Auflageflächen ergebenden flachgelegten Latten A. Durch die breitere Auflagefläche soll eine sichere Auflage erfolgen. Eine Polsterung erfolgt nicht.

Aufgabe der Erfindung ist die Entwicklung von Trägereinsätzen für eine Versandverpackung, mit der empfindliche Geräte und Bauteile sicher gegen mechanische Beschädigungen geschützt werden. Die Verpackung soll leicht sein sowie einfach herzustellen und zu verwenden sein. Sie soll sich insbesondere durch eine hohe statische und dynamische Belastbarkeit auszeichnen. Weiterhin sollen die Trägereinsätze für eine mehrmalige Verwendung geeignet sein oder ermöglichen, dass verschlissene Verpackungen mit geringem Aufwand wieder einsetzbar gemacht werden.

Erfindungsgemäß wird die Aufgabe durch die Merkmale des Anspruches 1 gelöst. Ausgestaltende Merkmale sind in den Unteransprüchen 2 bis 16 beschrieben.

Die erfindungsgemäßen Trägereinsätze bestehen aus einer stabilen Rahmenunterkonstruktion und aus darauf befestigten Polsterelementen aus dämpfenden Materialien, auf denen die zu transportierenden Teile aufliegen. Die Rahmenunterkonstrüktion besteht aus mindestens zwei hochkant und auf Abstand angeordneten Flächenelementen mit hohem Kantenstauchwiderstand. Die Polsterelemente liegen auf den Stirnseiten der Flächenelemente auf. Die Polsterelemente besitzen rahmenseitig angeformte Zapfen oder Aussparungen. Die Flächenelemente wiederum besitzen zu den Zapfen oder Aussparungen der Polsterelemente korrespondierende Aussparungen oder Zapfen.

Der Trägereinsatz liegt auf dem Boden der Versandverpackung auf und wird sie in den meisten Fällen vollständig ausfüllen.

Um eine allseitig geschlossene Versandverpackung zu erhalten, kann ein die Ober- und Untergeometrie abbildender Trägereinsatz den Deckel der Versandverpackung bilden. Dadurch kann das Verpackungsgut allseitig formschlüssig in den Trägereinsätzen gehalten und transportiert werden.

Es können auch mehrere Trägereinsätze übereinander angeordnet sein und eine mehrlagige Versandeinheit bilden.

Um die Trägereinsätze gegenseitig zu halten und zu.positionieren, besitzt die Rahmenunterkonstruktion längs und/oder quer angeordnete Zusatz-Flächenelemente, die meist aus denselben Materialien bestehen, wie die Flächenelemente für die Polsterelemente. Die Zusatz-Flächenelemente sind in anderen Flächenelementen in ein- oder beidseitig angeordneten, korrespondierenden Schlitzen eingesteckt bzw. eingeklemmt und halten sich dadurch gegenseitig.

Zwischen den längs und/oder quer angeordneten Zusatz-Flächenelementen können sich Zusatz-Polsterelemente befinden, die in Polsteraussparungen in den Zusatz-Flächenelementen eingefügt bzw. eingeklemmt werden. Diese Zusatz-Polsterelemente dienen der zusätzlichen Abstützung der Verpackungsgüter und müssen in den meisten Fällen nicht so hohe Lasten aufnehmen, wie die doppelt abgestützten Polsterelemente.

Um die Polsterelemente auf den Flächenelementen fest zu positionieren, können die quer angeordneten Zusatz-FlächenElemente im Bereich der Polsterelemente etwas höher sein als die Flächenelemente der Polsterelemente. Dadurch wird ein seitliches Herausrutschen vermieden.

Wenn die Zapfen der Polsterelemente größer sind als die korrespondierenden Aussparungen der Flächenelemente oder umgekehrt, wenn die Zapfen der Flächenelemente größer sind als die korrespondierenden Aussparungen in den Polsterelementen, dann werden beide korrespondierenden Formteile aufgrund der zusammendrückbaren Polstermaterialien fest ineinander gehalten.

Die Zapfen oder Aussparungen der Polsterelemente und die korrespondierenden Aussparungen oder Zapfen der Flächenelemente können derart profiliert ausgebildet sein, dass sie eine nicht selbstlösende, formschlüssige und/oder kraftschlüssige Verbindung bilden.

Bei flachen Polsterelementen können diese aufgrund ihrer flexiblen Bauweise leicht an die Form der Stirnseiten der Flächenelemente angepasst und dort befestigt werden. Bei dickeren Polsterelementen oder bei Polsterelementen mit einer größeren Eigensteifigkeit können die Polsterelemente mit den darunter befindlichen Flächenelementen bereits die Form der aufzunehmenden Verpackungsteile besitzen.

Die Rahmenunterkonstruktion wird aus Werkstoffen mit geeignetem Kanten-Stauch-Widerstand bestehen. Als Werkstoffe kommen Wellpappe, Karton, Holz, Metall oder Kunststoff in Betracht. Eine bevorzugte Ausführungsform ist die Verwendung von Polypropylen-Hohlkammerplatten.

Zur zusätzlichen Fixierung der Polsterelemente auf den Stirnseiten der Flächenelemente können diese aufgeklebt sein.

Als Polsterelemente werden insbesondere Schaumstoffe verwendet. Diese können aus Polyurethan (PUR), Polypropylen (PP), Polyethylen (PE), Moosgummi, Schwammgummi, Latex, Melaminharz, Viskose, PVC, Copolymeren, elektrisch leitfähigem oder antistatischem Schaum bestehen.

Die hochkant und auf Abstand angeordneten Flächenelemente zur Aufnahme der Polsterelemente können auch durch ein liegendes oder stehendes U-Profil gebildet werden. Bei stehendem U-Profil liegen die Polsterelemente nicht direkt auf den Stirnseiten der Flächenelemente, sondern auf dem Mittelsteg des U-Profiles, wodurch die Polsterelemente auch nicht über die gesamte Breite ihrer Stege reichen müssen. Ohne den mittleren Steg der U-Profile sollten die Polsterelemente mindestens so breit wie der Außenabstand der Flächenelemente sein. Innerhalb des Trägereinsatzes können unterschiedlich geformte Polsterelemente unterschiedlich geformte Versandteile formschlüssig aufnehmen.

Die erfindungsgemäßen Trägereinsätze eignen sich besonders für Versandverpackungen, mit denen empfindliche Geräte und Bauteile sicher gegen mechanische Beschädigungen geschützt werden müssen. Die Trägereinsätze verbinden die hohe Kantenstauchbelastbarkeit der flächigen Materialien mit den Kratz-, Stoß- und Vibrationsschutzeigenschaften von Schaum- bzw. Kunststoffen, wobei nur an den Stellen Material aus Schaum- oder Kunststoff aufgebracht werden muss, an denen ein entsprechender Schutz durch das Aufliegen des zu schützenden Verpackungsgutes erforderlich ist. Die Verpackungen sind sehr leicht. Sie sind einfach herzustellen und zu verwenden. Weiterhin sind die Trägereinsätze für eine mehrmalige Verwendung gut geeignet. Bei Mehrwege-Verpackungen können die verschleißenden Polster Kosten sparend und ohne spezielles Werkzeug bei Bedarf einfach ausgetauscht werden.

Nachfolgend wird die Erfindung an Ausführungsbeispielen näher erläutert.

Es zeigen:
- Fig. 1: Trägereinsatz mit Polsterelementen
- Fig. 2: Trägereinsatz mit geformten Polsterelementen
- Fig. 3: Polsterelement auf U-Profil
- Fig. 4: Zusatzelemente mit einpressbaren Polsterelementen

Für den Versand von Elektromotoren von einem Autozulieferer zu einer Montagefirma sollen diese zu Verpackungseinheiten von jeweils 100 Stück in einer Versandverpackung zusammengefasst und sicher transportiert werden. In diese Versandverpackung aus Wellpappen und unvernetztem PE-Schaum werden 5 Lagen Elektromotoren zu jeweils 5 x 4 Stück pro Lage eingepackt. Jeder Elektromotor ist ca. 6kg schwer. Demnach ruht auf dem untersten Trägereinsatz über 480kg statische Flächenbelastung und im Transportfall fast 1 Tonne dynamische Belastung.

In Fig. 1 ist ein Trägereinsatz für eine solche Versandverpackung dargestellt. Der Trägereinsatz besteht aus einer stabilen Rahmenunterkonstruktion, welche die gesamten Lasten der in 5 Lagen übereinander liegenden Motoren aufnehmen muss. Im vorliegenden Beispiel besteht die Rahmenunterkonstruktion aus jeweils zwei hochkant und im Innenabstand von 50mm angeordneten Flächenelementen 1. Als Material wird doppelwandige, 6 mm starke, in streifige Kontur geschnittene Wellpappe eingesetzt. Entsprechend der Konturen der zu versendenden Motoren werden die einzelnen Streifen in eine solche Form gebracht, dass deren Stirnseiten die Form der aufzunehmenden Motoren besitzen. Die einzelnen Wellpappestreifen besitzen in Abständen von etwa 100mm Aussparungen, in die Zapfen 3 von Polsterelementen 2 aus Schaumstoff auf einfache Weise eingedrückt werden. Die etwa 15mm dicken und 62mm breiten Polsterelemente 2 passen sich dabei sehr gut den Konturen der Stirnseiten der Flächenelemente 1 an. Dabei können die Posterelemente 2 sehr einfach als Meterware hergestellt und vor Ort zugeschnitten und universell für verschiedene Verpackungsprodukte eingesetzt werden.

Um die beiden in Fig. 1 dargestellten Polsterelemente 2 auf ihren jeweiligen Flächenelementen 1 zueinander und innerhalb der Versandverpackung zu positionieren, werden zwischen ihnen Zusatz-Flächenelemente 5 aus dem gleichen Wellpappematerial eingebaut. Dazu werden die Flächenelemente jeweils zur Hälfte eingeschnitten und die Schlitze 7 ineinander gesteckt. Wenn die Zusatz-Flächenelemente im Bereich der Kreuzung niedrig genug sind, ist es auch ausreichend, wenn nur eine Seite einen entsprechenden Schlitz 7 aufweist.

Um die Polsterelemente sicher auf den Stirnseiten der Flächenelemente zu positionieren und ein seitliches Wegrutschen zu verhindern, besitzen die Zusatz-Flächenelemente einen Absatz 9, wobei die Zusatz-Flächenelemente 5 im Kreuzungsbereich etwa 5mm höher als die Flächenelemente 1 ausgebildet sind.

In Fig. 1 wird das rechte Polsterelement 2 vor dem Einbau und das linke Polsterelement 2 im bereits eingebauten Zustand dargestellt.

Für eine zusätzliche Abstützung von Teilen der Elektromotoren können sich in den Flächenelementen 1 Polsteraussparungen 8 befinden, in die Zusatz-Polsterelemente eingesteckt werden. Die etwa 20mm breiten und etwa 40mm hohen Zusatz-Polsterelemente sind in Fig. 1 nicht dargestellt.

In jeder Lage befindet sich ein Trägereinsatz, welcher die Versandverpackung vollständig ausfüllt. Zwischen den einzelnen Lagen befinden sich Doppel-Trägereinsätze, die an ihrer Unterseite und zugleich an ihrer Oberseite die Konturen der zu versendenden Motoren besitzen und diese aufnehmen können. Als oberer Abschluss befindet sich das Negativ des abgebildeten Trägereinsatzes, auf dem dann der Deckel der Versandverpackung gelegt wird.

In Fig. 2 ist ein ähnlich aufgebauter Trägereinsatz zu sehen. Die Polsterelemente 2 sind bei diesem Beispiel jedoch bereits in der Form der aufzunehmenden Motoren vorgeformt. Die in Fig. 2 ersichtlichen Zapfen 3 sind tropfenförmig ausgebildet. Da der verwendete Schaumstoff jedoch sehr elastisch ist, können die Zapfen 3 sehr leicht in die Aussparungen 4 der Flächenelemente 1 eingepresst werden. Ein selbständiges Lösen ist dabei ausgeschlossen.

Fig. 3 zeigt eine Variante, bei der das Paar der Flächenelemente durch ein U-Profil 6 aus Kunststoff gebildet wird. Im mittleren Steg sind die Aussparungen 4 für die Zapfen 3 der Polsterelemente 2.

Fig. 4 zeigt ein flaches Zusatzelement 10 aus Polypropylen-Hohlkammerplatten. Es besitzt Aussparungen 4 für Zapfen 3 der Polsterelemente 2. Die dargestellten Zapfen 3 ermöglichen aufgrund der Flexibilität eines besonders formbaren Schaumstoffes, beispielsweise vernetzter Polyethylenschaum, eine weitere Variante einer formschlüssigen Verbindung. Damit bei mehreren Lagen die Zapfen 3 nicht die jeweils darüber liegende Lage behindern, sind in den Polsterelementen 2 Einkerbungen 11 vorgesehen. Derartige Zusatzelemente können zusätzlich an freien Stellen der Versandverpackungen platziert werden.

Prinzipiell ist eine solche Versandverpackung natürlich auch für andere Versandgüter geeignet.

### Bezugszeichenaufstellung

- 1: Flächenelement
- 2: Polsterelement
- 3: Zapfen
- 4: Aussparung
- 5: Zusatz-Flächenelemente
- 6: U-Profil
- 7: Schlitz
- 8: Polsteraussparung für Zusatz-Polsterelemente
- 9: Absatz
- 10: Zusatzelement
- 11: Einkerbung

## Patentansprüche

1. Trägereinsatz für Versandverpackungen mit folgenden Merkmalen:
- der Trägereinsatz besteht aus einer Rahmenunterkonstruktion aus mindestens zwei hochkant und auf Abstand angeordneten Flächenelementen (1) sowie aus quer zu den vorgenannten Flächenelementen (1) angeordneten Zusatz-Flächenelementen (5), die mittels ein- oder beidseitig angeordneter, korrespondierender Schlitze (7) mit anderen Flächenelementen (2,5) verbunden sind,
**dadurch gekennzeichnet, dass**
- die Stirnseiten der hochkant angeordneten Flächenelemente (1) mindestens teilweise die Form der aufzunehmenden Verpackungsteile besitzen,
- auf den Stirnseiten der Flächenelemente (1) Polsterelemente (2) aus dämpfenden Materialien aufliegen und befestigt sind, auf denen die zu transportierenden Teile aufliegen,
- die Polsterelemente rahmenseitig angeformte Zapfen (3) oder Aussparungen besitzen und
- die Flächenelemente (1) zu den Zapfen (3) oder Aussparungen der Polsterelemente (2) korrespondierende Aussparungen (4) oder Zapfen besitzen.

2. Trägereinsatz nach Anspruch 1, **dadurch gekennzeichnet, dass** der Trägereinsatz die Grundfläche der Versandverpackung vollständig ausfüllt.

3. Trägereinsatz nach Anspruch 1 oder 2, **dadurch gekennzeichnet, dass** ein spiegelbildlich zu einem darunter angeordneten ausgebildeter Trägereinsatz den Deckel der Versandverpackung bildet.

4. Trägereinsatz nach einem der Ansprüche 1 bis 3, **dadurch gekennzeichnet, dass** mehrere Trägereinsätze übereinander angeordnet sind und eine mehrlagige Versandeinheit bilden.

5. Trägereinsatz nach einem der Ansprüche 1 bis 4, **dadurch gekennzeichnet, dass** sich zwischen den längs und/oder quer angeordneten Zusatz-Flächenelementen (5) Zusatz-polsterelemente befinden, die in Polsteraussparungen (8) in den Zusatz-Flächenelementen (5) eingeklemmt werden.

6. Trägereinsatz nach einem der Ansprüche 1 bis 5, **dadurch gekennzeichnet, dass** quer angeordnete Zusatz-FlächenElemente (5) im Bereich der Polsterelemente (2) höher sind als die Flächenelemente (1) der Polsterelemente (2).

7. Trägereinsatz nach einem der Ansprüche 1 bis 6, **dadurch gekennzeichnet, dass** die Zapfen (3) der Polsterelemente größer sind als die korrespondierenden Aussparungen (4) der Flächenelemente (1).

8. Trägereinsatz nach einem der Ansprüche 1 bis 6, **dadurch gekennzeichnet, dass** die Zapfen (3) der Flächenelemente (1) größer sind als die korrespondierenden Aussparungen (4) der Polsterelemente (2).

9. Trägereinsatz nach einem der Ansprüche 1 bis 8, **dadurch gekennzeichnet, dass** die Zapfen (3) oder Aussparungen der Polsterelemente und die korrespondierenden Aussparungen (4) oder Zapfen der Flächenelemente (1) derart profiliert ausgebildet sind, dass sie eine nicht selbstlösende, formschlüssige und/oder kraftschlüssige Verbindung bilden.

10. Trägereinsatz nach einem der Ansprüche 1 bis 9, **dadurch gekennzeichnet, dass** die Rahmenunterkonstruktion aus Wellpappe, Karton, Holz, Metall oder Kunststoff besteht.

11. Trägereinsatz nach einem der Ansprüche 1 bis 10, **dadurch gekennzeichnet, dass** die Rahmenunterkonstruktion aus Polypropylen-Hohlkammerplatten besteht.

12. Trägereinsatz nach einem der Ansprüche 1 bis 11, **dadurch gekennzeichnet, dass** die Polsterelemente (2) auf den Stirnseiten der Flächenelemente (1) aufgeklebt sind.

13. Trägereinsatz nach einem der Ansprüche 1 bis 12, **dadurch gekennzeichnet, dass** die Polsterelemente (2) Schaumstoffe aus Polyurethan (PUR), Polypropylen (PP), Polyethylen (PE), Moosgummi, Schwammgummi, Latex, Melaminharz, Viskose, PVC, Copolymeren, elektrisch leitfähigem oder antistatischem Schaum sind.

14. Trägereinsatz nach einem der Ansprüche 1 bis 13, **dadurch gekennzeichnet, dass** die hochkant und auf Abstand angeordneten Flächenelemente (1) zur Aufnahme der Polsterelemente (2) durch ein U-Profil (6) gebildet werden.

15. Trägereinsatz nach einem der Ansprüche 1 bis 15, **dadurch gekennzeichnet, dass** innerhalb des Trägereinsatzes unterschiedlich geformte Polsterelemente (2) unterschiedlich geformte Versandteile formschlüssig aufnehmen.

16. Trägereinsatz nach einem der Ansprüche 1 bis 15, **dadurch gekennzeichnet, dass** die Polsterelemente (2) mindestens so breit wie der Außenabstand der Flächenelemente (1) sind.

## Claims

1. Support insert for shipping packages, comprising the following features:
- the support insert comprises a frame substructure composed of at least two planar elements (1) arranged on edge and at a distance and of additional planar elements (5) arranged transversely with respect to the aforementioned planar elements (1), which planar and additional planar elements are connected to other planar elements (2, 5) by means of corresponding slots (7) arranged on one or both sides,
**characterized in that**
- the end sides of the planar elements (1) arranged on edge at least partially have the shape of the packing parts to be received,
- cushioning elements (2) made of damping materials rest on and are fastened to the end sides of the planar elements (1), and the parts to be transported rest on these cushioning elements,
- the cushioning elements have projections (3) or recesses formed on the frame side, and
- the planar elements (1) have recesses (4) or projections corresponding to the projections (3) or recesses of the cushioning elements (2).

2. Support insert according to Claim 1, **characterized in that** the support insert completely fills the base of the shipping package.

3. Support insert according to Claim 1 or 2, **characterized in that** a support insert designed in mirror-image fashion with respect to one arranged below it forms the cover of the shipping package.

4. Support insert according to one of Claims 1 to 3, **characterized in that** a plurality of support inserts are arranged above one another and form a multi-layer shipping unit.

5. Support insert according to one of Claims 1 to 4, **characterized in that** additional cushioning elements are situated between the longitudinally and/or transversely arranged additional planar elements (5) and are clamped into cushion recesses (8) in the additional planar elements (5).

6. Support insert according to one of Claims 1 to 5, **characterized in that** transversely arranged additional planar elements (5) are higher in the region of the cushioning elements (2) than the planar elements (1) of the cushioning elements (2).

7. Support insert according to one of Claims 1 to 6, **characterized in that** the projections (3) of the cushioning elements are larger than the corresponding recesses (4) of the planar elements (1).

8. Support insert according to one of Claims 1 to 6, **characterized in that** the projections (3) of the planar elements (1) are larger than the corresponding recesses (4) of the cushioning elements (2).

9. Support insert according to one of Claims 1 to 8, **characterized in that** the projections (3) or recesses of the cushioning elements and the corresponding recesses (4) or projections of the planar elements (1) are designed to be profiled in such a way that they form a non-self-releasing, form-fitting and/or force-fitting connection.

10. Support insert according to one of Claims 1 to 9, **characterized in that** the frame substructure is made of corrugated board, cardboard, wood, metal or plastic.

11. Support insert according to one of Claims 1 to 10, **characterized in that** the frame substructure consists of hollow-chamber polypropylene panels.

12. Support insert according to one of Claims 1 to 11, **characterized in that** the cushioning elements (2) are adhesively bonded to the end sides of the planar elements (1).

13. Support insert according to one of Claims 1 to 12, **characterized in that** the cushioning elements (2) are foams consisting of polyurethane (PUR), polypropylene (PP), polyethylene (PE), foam rubber, sponge rubber, latex, melamine resin, viscose, PVC, copolymers, electrically conductive foam or antistatic foam.

14. Support insert according to one of Claims 1 to 13, **characterized in that** the planar elements (1) arranged on edge and at a distance are formed by a U-shaped profile (6) for the purpose of receiving the cushioning elements (2).

15. Support insert according to one of Claims 1 to 14, **characterized in that** differently shaped cushioning elements (2) receive differently shaped shipping parts in a form-fitting manner within the support insert.

16. Support insert according to one of Claims 1 to 15, **characterized in that** the cushioning elements (2) are at least as wide as the outer distance separating the planar elements (1).

## Revendications

1. Insert de support pour emballages avec les caractéristiques suivantes :
- l'insert de support se compose d'une sous-construction cadre composée d'au moins deux éléments de surface (1) disposés de chant à une certaine distance l'un de l'autre ainsi que d'éléments de surface supplémentaires (5) disposés transversalement par rapport aux éléments de surface (1) précédemment mentionnés, reliés à d'autres éléments de surface (2, 5) à l'aide de fentes (7) correspondantes disposées sur un ou deux côtés ;
**caractérisé en ce que**
- les côtés avant des éléments de surface (1) disposés de chant prennent au moins en partie la forme des parties d'emballage qu'ils reçoivent ;
- des éléments de rembourrage (2) en matériaux amortissants reposent sur les côtés avant des éléments de surface (1) et sont fixés à eux et les parties à transporter reposent sur eux ;
- les éléments de rembourrage prennent la forme de tenons (3) ou d'évidements formés du côté du cadre ; et
- les éléments de surface (1) possèdent des évidements (4) ou des tenons correspondants aux tenons (3) ou aux évidements des éléments de rembourrage (2).

2. Insert de support selon la revendication 1, **caractérisé en ce que** l'insert de support remplit entièrement la surface de base de l'emballage.

3. Insert de support selon la revendication 1 ou 2, **caractérisé en ce qu'**un insert de support formé de façon renversée par rapport à l'insert de support disposé en dessous forme le couvercle de l'emballage.

4. Insert de support selon l'une quelconque des revendications 1 à 3, **caractérisé en ce que** plusieurs inserts de support sont disposés les uns au-dessus des autres et forment une unité d'expédition de plusieurs couches.

5. Insert de support selon l'une quelconque des revendications 1 à 4, **caractérisé en ce que** des éléments de rembourrage supplémentaires sont placés entre les éléments de surface supplémentaires (5) longitudinaux et/ou transversaux, lesdits éléments étant coincés dans les évidements rembourrés (8) situés dans les éléments de surface supplémentaires (5).

6. Insert de support selon l'une quelconque des revendications 1 à 5, **caractérisé en ce que** les éléments de surface supplémentaires (5) disposés transversalement dans la région des éléments de rembourrage (2) sont plus hauts que les éléments de surface (1) des éléments de rembourrage (2).

7. Insert de support selon l'une quelconque des revendications 1 à 6, **caractérisé en ce que** les tenons (3) des éléments de rembourrage sont plus grands que les évidements (4) correspondants des éléments de surface (1).

8. Insert de support selon l'une quelconque des revendications 1 à 6, **caractérisé en ce que** les tenons (3) des éléments de surface (1) sont plus grands que les évidements (4) correspondants des éléments de rembourrage (2).

9. Insert de support selon l'une quelconque des revendications 1 à 8, **caractérisé en ce que** les tenons (3) ou les évidements des éléments de rembourrage et des évidements (4) ou les tenons correspondants des éléments de surface (1) sont profilés de telle sorte qu'ils forment une jonction par complémentarité de forme et/ou de force non auto-amovible.

10. Insert de support selon l'une quelconque des revendications 1 à 9, **caractérisé en ce que** la sous-construction cadre est en carton ondulé, en carton, en bois, en métal ou en matière synthétique.

11. Insert de support selon l'une quelconque des revendications 1 à 10, **caractérisé en ce que** la sous-construction cadre se compose de plaques à chambres creuses en polypropylène.

12. Insert de support selon l'une quelconque des revendications 1 à 11, **caractérisé en ce que** les éléments de rembourrage (2) sont collés sur les côtés avant des éléments de surface (1).

13. Insert de support selon l'une quelconque des revendications 1 à 12, **caractérisé en ce que** les éléments de rembourrage (2) sont des mousses en polyuréthane (PUR), polypropylène (PP), polyéthylène (PE), caoutchouc mousse, caoutchouc poreux, latex, mélaminé, viscose, PVC, copolymères, mousse électro-conductrice ou antistatique.

14. Insert de support selon l'une quelconque des revendications 1 à 13, **caractérisé en ce que** les éléments de surface (1) disposés de chant et à une certaine distance forment un profilé en U (6) pour recevoir les éléments de rembourrage (2).

15. Insert de support selon l'une quelconque des revendications 1 à 14, **caractérisé en ce qu'**à l'intérieur de l'insert de support, des éléments de rembourrage (2) de formes différentes reçoivent par complémentarité de forme des parties d'expédition de formes différentes.

16. Insert de support selon l'une quelconque des revendications 1 à 15, **caractérisé en ce que** les éléments de rembourrage (2) sont au moins aussi larges que l'écartement extérieur des éléments de surface (1).
